# EUROPÄISCHE PATENTSCHRIFT

(11) **EP 4 133 151 B1**
(45) Veröffentlichungstag und Bekanntmachung des Hinweises auf die Patenterteilung: **03.04.2024**
(21) Anmeldenummer: 21723118.2
(22) Anmeldetag: 15.02.2021
(51) Int. Cl.: E05B 81/22, E05B 83/36

(54) **TÜRAUFSTELLER FÜR EIN KRAFTFAHRZEUG**
DOOR HOLDER FOR A MOTOR VEHICLE
SUPPORT DE PORTIÈRE POUR VÉHICULE AUTOMOBILE

(30) Priorität: 08.04.2020 DE 102020109770
(43) Veröffentlichungstag der Anmeldung: 15.02.2023
(73) Patentinhaber: Kiekert AG, 42579 Heiligenhaus (DE)
(72) Erfinder: REDDMANN, Uwe, 45145 Essen (DE)
(74) Vertreter: Kiekert AG Patentabteilung
(86) Internationale Anmeldenummer: PCT/DE2021/100147
(87) Internationale Veröffentlichungsnummer: WO 2021/204318

(56) Entgegenhaltungen:
- DE-A1- 19 700 887
- DE-A1-102018 101 073

## Beschreibung

Die Erfindung betrifft eine Kraftfahrzeugschließeinrichtung aufweisend ein Gesperre mit einer Drehfalle und mindestens einer Sperrklinke, wobei die Drehfalle mittels der Sperrklinke in mindestens einer Rastposition verrastbar ist, einem Schlosshalter, wobei der Schlosshalter mittels einer Relativbewegung zwischen der Schließeinrichtung und dem Schlosshalter in Eingriff bringbar und das Gesperre in eine Rastposition überführbar ist, und einem Mittel zum Arretieren des Schlosshalters in einer Hauptrastposition des Gesperres.

Kraftfahrzeugschließeinrichtungen werden dort eingesetzt, wo schwenkbeweglich oder verschieblich am Kraftfahrzeug angebundene Fahrzeugteile in einer zumeist Schließposition gehalten werden müssen. Die Fahrzeugteile müssen während der Fahrt ihre Position beibehalten und den Insassen beispielsweise bei einem Unfall im Kraftfahrzeug schützen.

Um den Komfort in Kraftfahrzeugen zu erhöhen und/oder aufgrund der Formgebung am Kraftfahrzeug werden mehr und mehr elektrisch unterstützte Schließeinrichtungen eingesetzt. So kann beispielsweise ein elektrisch betätigbares Schloss dann eingesetzt werden, wenn auf einen Außentürgriff verzichtet werden soll. In diesem Fall kann der Bediener das Kraftfahrzeug öffnen, indem ein Schaltsigna an die Schließeinrichtung gegeben wird. Vorteilhaft kann es dann sein, die Schließeinrichtung oder das bewegliche Bauteil mit einem Aufsteller zu versehen. Ein Aufstellen einer Seitentür kann das Einsteigen bei zum Beispiel türaußengrifflosen Fahrzeugen erleichtern. Solche Aufstellvorrichtungen werden auch als Türaufsteller oder Ausstellvorrichtungen bezeichnet.

Aus der DE 10 2011 015 669 A1 ist eine Aufstellvorrichtung für Kraftfahrzeugtüren oder Klappen bekannt, mit der eine Tür, Klappe oder Haube aus einer Schließstellung in eine Öffnungsstellung überführbar ist. Bezieht sich die Aufstellvorrichtung zum Beispiel auf eine Kraftfahrzeugseitentür, so kann die Tür mittels eines elektrischen Signals durch den Bediener geöffnet werden. Dazu muss zuerst das Gesperre des Türschlosses elektrisch entsperrt werden, so dass die Tür öffenbar ist. Anschließend kann mittels der Aufstellvorrichtung die Tür in eine Öffnungsstellung überführt werden. Eine Öffnungsstellung definiert sich hierbei in der Weise, dass der Bediener des Kraftfahrzeugs in der Lage ist, die Tür zu ergreifen, so dass er die Tür vollständig öffnen kann. Als Aufstellvorrichtung dient hierbei ein elektrischer Antrieb, der über eine Antriebsklinke und einen Innen- und Außenhebel mechanisch in Form einer Schwenkbewegung der Hebel auf die Kraftfahrzeugtür einwirkt.

Aus der DE 10 2017 124 282 A1 ist eine Aufstellvorrichtung für ein Kraftfahrzeugtürelement bekannt geworden, aufweisend einen elektrischen Antrieb und ein Stellmittel, wobei das Stellmittel mittels des Antriebs und eines zwischen dem Stellmittel und dem Antrieb angeordneten Getriebes verstellbar ist. Mittels der Aufstellvorrichtung ist ein Bewegen der Tür ermöglichbar, wobei ein Schiebeelement am Stellelement angeordnet ist, welches mit einem Schaltmittel zusammenwirkt, so dass die Tür erfassbar ist. Das Stellmittel wird im Wesentlichen aus einer angetriebenen Zahnstange mit integriertem Schiebeelement, Schaltmittel und elektrischer Zuleitung gebildet. Mittels des Schaltmittels zwischen dem Schiebeelement und der Karosserie ist es dabei möglich, die Bewegung der angetriebenen Zahnstange zu steuern.

Aus der DE 10 2018 101073 A1 ist ein Fahrzeugschloss für eine Tür oder Klappe eines Kraftfahrzeugs bekannt, umfassend ein Gesperre mit einer Drehfalle und einer Sperrklinke, wobei die Sperrklinke in eine Rastposition verschwenkt werden kann, um die Drehfalle in einer Hauptrastposition zu verrasten, und umfassend ein elastisches Pufferelement zum Halten eines von der Drehfalle aufgenommenen Schließbolzens in der Hauptrastposition der Drehfalle, wobei das Fahrzeugschloss so eingerichtet ist, dass die Sperrklinke durch Verschwenken in Ihre Rastposition das Pufferelement in eine Ruheposition bringt. Der Schließbolzen kann so in einer definierten Position gehalten werden.

Aus der DE 197 00 887 A1 ist ein Verschluss für eine Heckklappe, Tür oder dergleichen an einem Kraftfahrzeug bekannt, mit einem zwischen einer Verriegelungsstellung und einer Austrittsstellung motorverlagerbaren Verschlußelement, welches ein Gegenschließteil von einer Fangstellung in die Verriegelungsstellung anzieht und in die Austrittsstellung drückt. Zwecks anwendungstechnisch günstiger Zuordnung des Verschlusses einer Heckklappe eines Kraftfahrzeuges schlägt die Erfindung vor, eine drehangetriebene, auf das Verschlußelement wirkende Steuerkurve vorzusehen, deren Drehwinkel von einer Verriegelungsstellung bis zur Austrittsstellung kleiner ist als der Drehwinkel von der Austrittsstellung in die Verriegelungsstellung.

Die erfindungsgemäßen Kraftfahrzeugschließeinrichtungen weisen ein Gesperre aus einer Drehfalle und einer Sperrklinke auf. Dabei ist die Drehfalle dreh- bzw. schwenkbar in der Schließeinrichtung aufgenommen und kann mittels der Sperrklinke in zumindest einer Rastposition gehalten, das heißt gesperrt werden. Zumeist ist die Schließeinrichtung in dem schwenkbeweglich am Kraftfahrzeug angeordneten Fahrzeugteil angeordnet, sowie es beispielsweise bei Seitentüren üblich ist. Selbstverständlich kann die Schließeinrichtung auch zum Beispiel an der Karosserie angeordnet sein. Die Schließeinrichtung wirkt mit einem Schlosshalter zusammen, der beispielsweise an der Karosserie befestigt ist und als Schlosshalterbügel oder Bolzen ausgebildet sein kann. Durch die Relativbewegung zwischen Schließeinrichtung und Schlosshalter wird die Drehfalle verschwenkt und mittels der Sperrklinke in einer Vorrastposition und/oder einer Hauptrastposition gehalten bzw. gesichert.

Nun kommt es üblicherweise während der Fahrt mit dem Kraftfahrzeug zu Bewegungen in der Karosserie und zu Relativbewegungen zwischen dem schwenkbeweglich an der Karosserie angeordneten Fahrzeugteil, was wiederum zu Relativbewegungen zwischen der Drehfalle und dem Schlosshalter führt. Diese Relativbewegungen zwischen Schlosshalter und Drehfalle können zu Geräuschen führen, die auch als Knarzen bezeichnet werden. Um das Geräuschverhalten zwischen dem Schlosshalter und der Schließeinrichtung zu beeinflussen und vor allen Dingen zu reduzieren, kommen Dämpfungsmittel zum Einsatz, die auch als Anschlagpuffer oder Einlaufpuffer bezeichnet werden. Verschiedene Möglichkeiten, um das Geräuschverhalten zwischen der Schließeinrichtung und dem Schlosshalter beeinflussen zu können, sind aus dem Stand der Technik bekannt geworden.

Die DE 10 2010 005 843 A1 offenbart einen Einlaufpuffer aus einem gummielastischen Werkstoff, der in der Hauptrastposition mit dem Schlosshalter zusammenwirkt. Der Einlaufpuffer dient dabei einerseits dazu, das Geräusch beim Anschlagen des Schlosshalters in der Schließeinrichtung zu reduzieren und gleichzeitig den Schlosshalter während der Fahrt im Schließsystem zu führen. Gemäß dieser Druckschrift weist der Einlaufpuffer zusätzlich einen Einsatz auf, der aus einem unelastischen Werkstoff, hier ein Polyoxymethylen (POM), gebildet ist. Der auf dem gummielastischen Puffer aufgesetzte Einsatz ermöglicht ein Anschmiegen des Schlosshalters, ohne dass es zu einer Überlastung des Puffers kommt.

Aus der DE 10 2011 107 877 A1 ist ein Schloss für eine Tür eines Kraftfahrzeugs bekannt geworden, bei dem ein im Wesentlichen parallel zu der Drehfalle orientiertes Federblech im Schloss angeordnet ist, wobei das Federblech den Schlosshalter in der Hauptrastposition des Schlosses den Schlosshalter umfasst. Durch das Federblech soll das Knarzen im Bereich der Schlossanbindung an die Karosserie vermieden werden. Durch dieses Federblech werden ergänzend zu den aus dem Stand der Technik bekannten Dämpfungsmitteln mögliche Bewegungen der entsprechenden Tür oder Klappe senkrecht zur Fahrtrichtung eines Fahrzeugs abgefangen. Eine Richtung senkrecht zur Fahrtrichtung wird auch als Z-Richtung in einem auf das Kraftfahrzeug bezogenen Koordinatensystem bezeichnet.

Die aus dem Stand der Technik bekannten Lösungen haben sich grundsätzlich bewährt, stoßen aber dort an ihre Grenzen, wo bauraumbedingt wenig Platz zur Realisierung der genannten Funktionen, insbesondere der Aufstellfunktion, gegeben ist. Hier will die Erfindung Abhilfe schaffen.

Aufgabe der Erfindung ist es, eine Kraftfahrzeugschließeinrichtung bereitzustellen, die mit geringstmöglichem Bauraum eine Aufstellfunktion im Kraftfahrzeug realisiert und gleichzeitig ein geräuscharmes Zusammenspiel zwischen Schließeinrichtung und Schlosshalter ermöglicht. Darüber hinaus ist es Aufgabe der Erfindung, eine konstruktiv einfache und kostengünstige Lösung bereitzustellen.

Die Lösung der Aufgabe erfolgt erfindungsgemäß durch die Merkmale des unabhängigen Patentanspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, es sind vielmehr beliebige Variationsmöglichkeiten der in der Beschreibung und den Unteransprüchen beschriebenen Merkmale möglich.

Gemäß dem Patentanspruch 1 wird die Aufgabe der Erfindung dadurch gelöst, dass eine Kraftfahrzeugschließeinrichtung bereitgestellt wird, aufweisend ein Gesperre mit einer Drehfalle und mindestens einer Sperrklinke, wobei die Drehfalle mittels der Sperrklinke in mindestens einer Rastposition verrastbar ist, einem Schlosshalter, wobei der Schlosshalter mittels einer Relativbewegung zwischen der Schließeinrichtung und dem Schlosshalter mit der Drehfalle in Eingriff bringbar und das Gesperre in eine Rastposition überführbar ist, und einem Mittel zum Arretieren des Schlosshalters in einer Hauptrastposition des Gesperres, wobei die Kraftfahrzeugschließeinrichtung weiter eine Aufstelleinrichtung aufweist, wobei mittels der Aufstelleinrichtung ein mit der Kraftfahrzeugschließeinrichtung zusammenwirkendes Fahrzeugteil aus einer Schließstellung in eine Öffnungsstellung überführbar ist und die Aufstelleinrichtung zumindest einen Teil des Mittels zum Arretieren des Schlosshalters bildet. Durch den erfindungsgemäßen Aufbau der Kraftfahrzeugschließeinrichtung ist nun die Möglichkeit geschaffen, die Aufstelleinrichtung als Mittel zum Arretieren des Schlosshalters in der Hauptrastposition einzusetzen. Hierdurch kann die Anzahl der Teile zum Arretieren, das heißt Halten in der Hauptrastposition, des Schlosshalters minimiert werden. Insbesondere kann auf zumindest Teile des Einlaufpuffers, mit oder ohne Einsatz, verzichtet werden. Die Aufgabe des Arretierens des Schlosshalters in der Hauptrastposition kann durch die Aufstelleinrichtung übernommen werden. Der Aufstelleinrichtung kommt somit eine Mehrfachfunktion zu. Einerseits kann mittels der Aufstelleinrichtung das beweglich am Kraftfahrzeug angeordnete Fahrzeugteil bewegt werden und andererseits kann mittels der Aufstelleinrichtung ein Fixieren des Schlosshalters bzw. ein geräuscharmes Halten des Schlosshalters, in der Hauptrastposition ermöglicht werden.

Wird erfindungsgemäß von einer Kraftfahrzeugschließeinrichtung gesprochen, so sind auch Begriffe wie Kraftfahrzeugschloss, Schloss oder Schließsystem übliche Bezeichnungen für eine Kraftfahrzeugschließeinrichtung, die als Synonyme in der Kraftfahrzeugtechnik verwendet werden. All diese Schließeinrichtungen haben gemeinsam, dass ein Gesperre zum Einsatz kommt, bei dem eine schwenk- oder drehbeweglich in der Schließeinrichtung angeordnete Drehfalle mit mindestens einer Sperrklinke zusammenwirkt. Drehfalle und Sperrklinke sind dabei in einer metallischen Schlossplatte auf metallischen Bolzen gelagert, so dass auch höchste Belastungen, wie sie beispielsweise bei einem Unfall auftreten, aufgenommen werden können. Zum Teil werden noch Verstärkungsplatten zwischen den Achsen zur Stabilisierung der Gesperreteile eingesetzt. Die Sperrklinke ermöglicht es, dass das Gesperre eine Vorrastposition und/oder eine Hauptrastposition einnehmen kann. Dabei kann eine Sperrklinke zum Einsatz kommen, die das Gesperre in zwei Rastpositionen verrastet, es ist aber auch vorstellbar, dass zwei Sperrklinken für die Rastpositionen eingesetzt werden. Vorstellbar und bekannt ist es auch, dass zwei Sperrklinken zum Einsatz kommen, die miteinander in Eingriff stehen und dabei ein Entsperren des Gesperres erleichtern, diese Gesperre werden auch als Zweiklinkengesperre bezeichnet.

Der Schlosshalter ist zumeist an der Karosserie angebunden und wirkt durch die Bewegung der Schließeinrichtung im beweglich am Fahrzeug angeordneten Fahrzeugteil mit dem Gesperre zusammen. Durch die Relativbewegung zwischen Schließeinrichtung und Schlosshalter ist das Gesperre in die Rastpositionen überführbar. Die Relativbewegung zwischen Schließeinrichtung und Schlosshalter führt zu einem Geräusch, welches durch das Mittel zum Arretieren des Schlosshalters reduzierbar ist. Das Mittel zum Arretieren kann dabei aus einem Kunststoffdämpfungselement mit oder ohne Einsatz gebildet sein. Erfindungsgemäß wird das Mittel zum Arretieren durch die Aufstelleinrichtung gebildet.

Erfindungsgemäß weist die Aufstelleinrichtung einen Aufsteller auf, wobei der Aufsteller den Schlosshalter zumindest bereichsweise umgreift. Mittels eines Umgreifens des Schlosshalters besteht die Möglichkeit, den Schlosshalter in Z-Richtung zu fixieren. Die Aufstelleinrichtung ist mechanisch angetrieben, wobei der Aufsteller in der Schließeinrichtung führbar ist. Durch die Führung des Aufstellers durch die Mechanik der Aufstelleinrichtung kann ein Mittel zum Arretieren des Schlosshalters in der Schließeinrichtung bereitgestellt werden. Dabei umgreift der Aufsteller den Schlosshalter zumindest so weit, dass ein Führen bzw. Halten in Z-Richtung ermöglichbar ist.

Weiterhin vorteilhaft kann es sein, wenn der Aufsteller in der Schließeinrichtung führbar, insbesondere mittels einer Mechanik der Aufstellvorrichtung und/oder die Schließeinrichtung führbar, ist. Ein Führen des Aufstellers ermöglicht es, den Schlosshalter in den Rastpositionen, wie auch über die Rastpositionen hinaus zu führen. Hierdurch kann ein sicheres Bewegen des beweglichen Bauteils, und insbesondere einer Seitentür, gewährleistet werden. Dabei kann der Aufsteller durch die Aufstellvorrichtung selbst und/oder mittels zum Beispiel einer Führungsbahn im Kraftfahrzeugschloss geführt sein. Dazu können in der Kraftfahrzeugschließeinrichtung vorhandene Bauteile, wie beispielsweise die Schlossplatte, die Verstärkungsplatte und/oder ein Gehäuse der Schließeinrichtung dienen.

Erfindungsgemäß weist der Aufsteller ein Dämpfungsmittel auf. Wird der Aufsteller mit einem Dämpfungsmittel, beispielsweise einem gummielastischen Werkstoff, ausgestattet, so kann der Aufsteller das Schließgeräusch beim Einrasten des Schlosshalters zusätzlich dämpfen. Insbesondere ist es dabei vorstellbar, dass der Aufsteller mit einem gummielastischen Werkstoff umspritzt ist, so dass ein einteiliger Aufbau des Aufstellers mit dem Dämpfungsmittel erzielbar ist. Dies gewährleistet eine hohe Dauerstabilität und eine einfache Montage.

In einer Weiterbildung der Erfindung kann das Dämpfungsmittel auf dem Aufsteller als Anschlagpuffer ausgebildet sein. In dieser Ausgestaltungsvariante übernimmt der Aufsteller bzw. die Aufstelleinrichtung die Funktion des Einlaufpuffers. Auf einen zusätzlichen Einlaufpuffer im Kraftfahrzeugschloss kann somit verzichtet werden. Dabei ist das Dämpfungsmittel als separates Teil mit dem Aufsteller verbindbar, beispielsweise formschlüssig verbindbar, oder kann an den Aufsteller angespritzt sein. Der integrierte bzw. befestigte Anschlagpuffer wirkt dann in der Hauptraststellung des Gesperres mit dem Schlosshalter zusammen, und kann ein Knarzen verhindern. Dabei ist der Schlosshalter im Anschlagpuffer derart aufgenommen, dass eine Bewegung des Schlosshalters mittels des Anschlagpuffers gedämpft und somit geräuschgemindert gehalten wird. Der Anschlagpuffer kann dann gleichzeitig zum Führen beim Aufstellen der zum Beispiel Kraftfahrzeugtür dienen. Hierdurch wird gleichzeitig ein Dämpfungsmittel zum Führen bzw. Aufstellen des beweglichen Fahrzeugteils bereitgestellt.

In einer Weiterbildung der Erfindung ist das Dämpfungsmittel mit einer U-förmigen Schutzschale versehen. Die Schutzschale kann als Federelement ausgebildet sein und den Schlosshalter formschlüssig aufnehmen oder aus einem höherfesten Werkstoff bestehen, der eine zusätzliche Lagesicherung und Dauerstabilität des Dämpfungsmittels gewährleistet. Insbesondere dann, wenn das Dämpfungsmittel als Anschlagpuffer dient, kann eine zusätzliche Schutzschale die Dauerstabilität des Dämpfungsmittels auf dem Aufsteller verbessern. Höherfeste Werkstoffe meint hier, dass das Dämpfungsmittel aus einer Kombination aus einem gummielastischen Werkstoff und einem Werkstoff gebildet ist, der eine höhere Festigkeit als der gummielastische Werkstoff aufweist. Dies kann ein höherfester Kunststoff, aber auch ein metallischer Werkstoff sein. Vorstellbar ist es natürlich auch, dass eine hybride Schutzschale zum Einsatz kommt, die beispielsweise aus einer metallischen Schale mit zumindest bereichsweisen Auflagen aus Kunststoff zum Einsatz kommt. Die Schutzschale kann die Geräusche beim Zusammenspiel zwischen Schlosshalter und Aufsteller minimieren und gleichzeitig eine hohe Dauerstabilität gewährleisten.

Ist der Aufsteller als Hebel ausgebildet, so ergibt sich eine weitere vorteilhafte Ausgestaltungsvariante der Erfindung. Die Ausbildung des Aufstellers als Hebel, wobei der Hebel Teil der Aufstelleinrichtung ist, bietet die Möglichkeit, hohe Kräfte in den Schlosshalter einleiten zu können. Darüber hinaus kann ein Hebel leicht im Kraftfahrzeugschloss bzw. der Schließeinrichtung führbar sein. Eine Hebelmechanik ist auch leicht in die Kraftfahrzeugschließeinrichtung integrierbar, da beispielsweise das Gesperre über Achsen verfügt, auf denen der Aufsteller bzw. zumindest Teile der Aufstelleinrichtung lagerbar sind. Das bewegliche Fahrzeugteil, beispielsweise eine Tür, Klappe oder eine Haube sind mittels des Aufstellers aufstellbar. Dabei werden die Fahrzeugteile oder das Fahrzeugteil mittels des Aufstellers geführt und in der Schließposition mittels des Aufstellers gehalten. Somit kann auf weitere Dämpfungsmittel, wie auch Arretierungsmittel neben dem Aufsteller verzichtet werden. Dies reduziert die Anzahl der benötigten Bauteile im Kraftfahrzeug, was sich wiederum vorteilhaft auf die Kosten und die Montage der Schließeinrichtung auswirkt.

Erfindungsgemäß ist die Aufstelleinrichtung elektrisch antreibbar, wobei die Antriebseinrichtung für die Aufstelleinrichtung unmittelbar Teil der Schließeinrichtung sein kann, an die Schließeinrichtung adaptierbar ist und/oder als separates Zuziehmodul beabstandet von der Schließeinrichtung im Kraftfahrzeug angeordnet ist. Vorstellbar ist es dabei auch, dass beispielsweise der Aufsteller direkt oder mittelbar mittels eines Bowdenzugs betätigbar ist. Eine elektrische Betätigung bietet dabei den Vorteil, dass eine Stromversorgung im Kraftfahrzeug in vielfältiger Weise zur Verfügung steht. Durch eine Hebelmechanik, die durch die Antriebseinrichtung antreibbar ist, kann einerseits eine ausreichende Kraft zum Aufstellen zur Verfügung gestellt werden und andererseits können die Wege bzw. Aufstellbewegungen des beweglichen Bauteils angepasst werden. Als Aufstellweg wird dabei der Weg des beweglichen Fahrzeugteils von der Schließstellung in eine Öffnungsstellung hin bezeichnet.

Der Aufsteller umgreift den Schlosshalter derart, dass eine Fixierung in Z-Richtung ermöglichbar ist. Dabei kann sich der Aufsteller entlang des Schlosshalters erstrecken, so dass eine benötigte Fläche zur Aufnahme des Zuschlagimpulses bereitstellbar ist. Darüber hinaus ist es auch vorstellbar, dass durch eine Erstreckung des Aufstellers entlang des Schlosshalters mögliche Abstützung in der Schließeinrichtung für den Aufsteller bereitstellbar ist. Mit anderen Worten ist ein Hebel zur Betätigung des Aufstellers lediglich bereichsweise an den Aufsteller anbindbar, wobei sich der Aufsteller und/oder das Dämpfungsmittel entlang des Schlosshalters erstreckt, wobei der Aufsteller und/oder das Dämpfungsmittel zum Beispiel im Schlossgehäuse und/oder der Schlossplatte und/oder der Verstärkungsplatte abstützbar bzw. aufnehmbar ist.

Durch den Einsatz des erfindungsgemäßen Aufbaus der Aufstelleinrichtung kann ein geräuscharmes Zusammenspiel zwischen dem Schlosshalter und der Schließeinrichtung gewährleistet werden, wobei gleichzeitig ein geringstmöglicher Bauraum durch das Schließsystem eingenommen wird. Durch die Doppelfunktion des Aufstellers als Teil der Aufstelleinrichtung und gleichzeitig als Dämpfungsmittel kann die Anzahl der benötigten Bauteile reduziert und in vorteilhafter Weise der gewonnene Bauraum für die Zusatzfunktion des Aufstellens genutzt werden.

Nachfolgend wird die Erfindung unter Bezugnahme auf die anliegenden Zeichnungen anhand eines bevorzugten Ausführungsbeispiels näher erläutert. Es gilt jedoch der Grundsatz, dass das Ausführungsbeispiel die Erfindung nicht beschränkt, sondern lediglich eine vorteilhafte Ausführungsform darstellt.

### Es zeigt:

Figur 1 eine Seitenansicht auf ein Schließsystem in einer Hauptrastposition mit einer bereichsweise dargestellten Aufstellvorrichtung und einem in Eingriff befindlichen Schlosshalter; und
Figur 2 ebenfalls eine Seitenansicht auf ein bereichsweise dargestelltes Schließsystem mit einer Aufstellvorrichtung, wobei die Aufstellvorrichtung in einer Öffnungsstellung des beweglichen Fahrzeugteils wiedergegeben ist.

In der Figur 1 ist eine Seitenansicht auf eine Kraftfahrzeugschließeinrichtung 1 und eine Aufstelleinrichtung 2 wiedergegeben. Die Schließeinrichtung 1 arbeitet mit einem Schlosshalter 3 zusammen. Dargestellt ist insofern eine Hauptrastposition der Schließeinrichtung 1, das heißt das bewegliche Bauteil befindet sich in einer Schließstellung. Der Schlosshalter 3 wird mittels der Drehfalle in der Hauptrastposition des Gesperres gehalten. Der Schlosshalter 3 ist mit einem Schlosshalterbügel 5 versehen, wobei die Drehfalle 4 einen Bereich des Schlosshalterbügels 5 umgreift und somit das bewegliche Bauteil sichert.

Die Kraftfahrzeugschließeinrichtung 1 weist in diesem Ausführungsbeispiel eine U-förmige Schlossplatte 6 auf, in der zumindest die Gesperreteile 4 drehbar gelagert aufgenommen sind. Zusätzlich zu erkennen ist eine Verstärkungsplatte 7, die einerseits mittels eines Bolzens 8 und einer Aufnahme 9 mit der Verstärkungsplatte 7 verbunden ist. Auf der Verstärkungsplatte 7 wiederum ist ein Teil der Hebelmechanik 10 der Aufstelleinrichtung 2 schwenkbar aufgenommen. In diesem Ausführungsbeispiel besteht die Hebelmechanik 10 aus einem Betätigungshebel 11 und einem Aufsteller 12. Der Betätigungshebel 11 weist eine Einhängung 13 auf, in die beispielsweise ein Ende eines nicht dargestellten Bowdenzugs einhängbar ist. Mittels des Bowdenzugs kann eine Kraft F in die Hebelmechanik 10 eingeleitet werden, so dass sich der Betätigungshebel 11 in Richtung des Pfeils P um die Achse 14 herumbewegt, so dass eine Kraft in den Aufsteller 12 einleitbar ist. Schlossplatte 6, Verstärkungsplatte 7, Betätigungshebel 11 und Aufsteller 12 sind bevorzugt aus einem metallischen Werkstoff gebildet, so dass auch hohe Aufstellkräfte in den Schlosshalter 3 einleitbar sind. Aufsteller 12 und Betätigungshebel 11 sind schwenkbeweglich um eine Achse 15 herum miteinander verbunden.

Bereichsweise wiedergegeben ist in der Figur 1 noch ein Teil des Schlossgehäuses 16, wobei durch das Schlossgehäuse 16 ein Einlaufbereich 17 für den Schlosshalter 3 gebildet wird.

Der Aufsteller 12 übernimmt in dieser Ausgestaltungsvariante zusätzlich die Funktion eines Einlaufpuffers. Der Einlaufpuffer 18 ist in diesem Ausführungsbeispiel einstückig mit dem Aufsteller 12 ausgebildet und kann beispielsweise als gummielastischer Kunststoff an den Aufsteller 12 angespritzt sein. Vorstellbar ist es natürlich auch, dass der gummielastische Einlaufpuffer mittels eines Formschlusses 19 mit dem Aufsteller 12 verbunden ist. Der Formschluss 19 ist beispielhaft als gestrichelte Linie in die Figur 1 eingezeichnet. Der Einlaufpuffer bildet gemeinsam mit dem Aufsteller 12 das Dämpfungsmittel 12, 18, mit dem der Schlosshalter 3 geräuschgedämpft in die Kraftfahrzeugschließeinrichtung 1 einführbar ist. Wie deutlich in der Figur 1 zu erkennen, ragen die Enden des Einlaufpuffers 18 bzw. des Aufstellers 12 über eine Mittellinie M eines Endes des Schlosshalterbügels 5 hinaus. Somit ist gewährleistet, dass eine Belastung in Z-Richtung auf den Schlosshalter 3 mittels der Aufnahme 12 aufnehmbar ist. Der Schlosshalterbügel 5 ist somit mittels des Aufstellers 12 und des Einlaufpuffers 18 in der Schließeinrichtung 1 arretierbar. Der Aufsteller 12 ist in der Schließeinrichtung 1 und beispielsweise durch das Schlossgehäuse 16 und/oder die Verstärkungsplatte 7 führbar.

In der Figur 2 ist nun die Position der Aufstelleinrichtung 2 wiedergegeben, in der eine Relativbewegung zwischen dem Schlosshalter 3 und der Kraftfahrzeugschließeinrichtung 1 stattgefunden hat. Mittels einer Kraft F, die beispielsweise über einen elektrischen Antrieb und mittels eines Bowdenzugs in die Aufstelleinrichtung 2 eingeleitet wurde, wurde der Betätigungshebel 11 um die Achse 14 herum verschwenkt, wodurch der Aufsteller 12 eine Kraft in Richtung des Schlosshalters 3 ausüben kann. Ist nun beispielsweise die Kraftfahrzeugschließeinrichtung 1 in einer Seitentür eines Kraftfahrzeugs eingebunden, so wurde die Kraftfahrzeugtür mittels des Aufstellers 12 bzw. der Aufstelleinrichtung 2 über den Weg S hinweg bewegt und in eine Offenstellung verbracht. Deutlich zu erkennen ist die Bewegung daran, dass nun die Montageöffnungen 20, 21 des Schlosshalters 3 sichtbar sind. Der Schlosshalter 3 kann beispielsweise an einer B-Säule eines Kraftfahrzeugs montiert sein. Zu erkennen ist in der Figur 2 aber auch, dass mittels des Aufstellers 12 eine Linearbewegung entlang eines Verfahrwegs V stattgefunden hat. Der Aufsteller 12 ist dazu beispielsweise durch das Schlossgehäuse 16 linear führbar, wobei gleichzeitig die Hebemechanik 10 Schwenkbewegungen vollführt. Durch den erfindungsgemäßen Aufbau der Schließeinrichtung 1 ist nun die Möglichkeit geschaffen, auf ein Mittel zum Arretieren in der Schließeinrichtung 1 selbst verzichten zu können, da durch die Aufstelleinrichtung 2 ein Mittel zum Arretieren 12, 18 zur Verfügung stellbar ist. Die Aufstelleinrichtung 2 übernimmt somit eine Doppelfunktion, wobei einerseits ein Arretieren in der Hauptrastposition vornehmbar ist und andererseits ein Aufstellen des beweglichen Fahrzeugteils ermöglicht wird. Im Besonderen ermöglicht das Führen des Schlosshalters 3 über den kompletten Aufstellweg S hinweg die Möglichkeit, den Schlosshalter auch in einer Vorrastposition zu arretieren.

### Bezugszeichenliste

- 1: Kraftfahrzeugschließeinrichtung
- 2: Aufstelleinrichtung
- 3: Schlosshalter
- 4: Drehfalle
- 5: Schlosshalterbügel
- 6: Schlossplatte
- 7: Verstärkungsplatte
- 8: Bolzen
- 9: Aufnahme
- 10: Hebelmechanik
- 11: Betätigungshebel
- 12: Aufsteller
- 13: Einhängung
- 14, 15: Achse
- 16: Schlossgehäuse
- 17: Einlaufbereich
- 18: Einlaufpuffer, Dämpfungsmittel
- 19: Formschluss
- 20, 21: Montageöffnung

- F: Kraft
- P: Pfeil
- M: Mittellinie
- Z: Richtung
- S: Stellweg
- V: Verfahrweg

## Patentansprüche

1. Kraftfahrzeugschließeinrichtung (1) aufweisend ein Gesperre mit einer Drehfalle (4) und mindestens einer Sperrklinke, wobei die Drehfalle (4) mittels der Sperrklinke in mindestens einer Rastposition verrastbar ist, einem Schlosshalter (3, 5), wobei der Schlosshalter (3, 5) mittels einer Relativbewegung zwischen der Schließeinrichtung (1) und dem Schlosshalter (3, 5) mit der Drehfalle (4) in Eingriff bringbar und das Gesperre in einer Rastposition überführbar ist, und einem Mittel zum Arretieren (12, 18) des Schlosshalters (3, 5) in einer Hauptrastposition des Gesperres, wobei eine Aufstelleinrichtung (2) vorgesehen ist, wobei mittels der Aufstelleinrichtung (2) ein mit der Schließeinrichtung (1) zusammenwirkendes Fahrzeugteil aus einer Schließstellung in eine Öffnungsstellung überführbar ist und die Aufstelleinrichtung (2) zumindest einen Teil des Mittels zum Arretieren (12, 18) des Schlosshalters (3, 5) bildet, wobei die Aufstelleinrichtung (2) einen Aufsteller (12) aufweist, wobei der Aufsteller (12) ein Dämpfungsmittel (18) aufweist, wobei der Schlosshalter (3) mittels des Dämpfungsmittels (18) haltbar ist, wobei der Aufsteller (12) den Schlosshalter (3, 5) zumindest bereichsweise umgreift, wobei das Fahrzeugteil mittels des Aufstellers (12) aufstellbar ist, **dadurch gekennzeichnet, dass** die Aufstelleinrichtung (2) elektrisch antreibbar ist.

2. Kraftfahrzeugschließeinrichtung (1) nach Anspruch 1, **dadurch gekennzeichnet, dass** der Aufsteller (12) in der Schließeinrichtung (1) führbar, insbesondere durch die Mechanik (10) der Aufstellvorrichtung (2) und/oder die Schließeinrichtung (1) führbar ist.

3. Kraftfahrzeugschließeinrichtung (1) nach einem der Ansprüche 1 oder 2, **dadurch gekennzeichnet, dass** das Dämpfungsmittel (18) als Anschlagpuffer ausgebildet ist.

4. Kraftfahrzeugschließeinrichtung (1) nach einem der Ansprüche 1 bis 3, **dadurch gekennzeichnet, dass** das Dämpfungsmittel (18) mit einer U-förmigen Schutzschale versehen ist.

5. Kraftfahrzeugschließeinrichtung (1) nach einem der Ansprüche 1 bis 4, **dadurch gekennzeichnet, dass** der Schlosshalter (3) mittels der Schutzschale haltbar, insbesondere arretierbar, ist.

6. Kraftfahrzeugschießeinrichtung (1) nach einem der Ansprüche 1 bis 5, **dadurch gekennzeichnet, dass** der Aufsteller (12) als Hebel ausgebildet ist.

## Claims

1. A motor vehicle closing device (1) having a locking mechanism comprising a catch (4) and at least one pawl, the catch (4) being latchable in at least one latching position by means of the pawl, a lock holder (3, 5), it being possible for the lock holder (3, 5) to be brought into engagement with the catch (4) by means of a relative movement between the closing device (1) and the lock holder (3, 5) and it being possible for the locking mechanism to be transferred into a latching position, and a means (12, 18) for locking the lock holder (3, 5) in a main latching position of the locking mechanism, a holding device (2) being provided, the holding device (2) being used to transfer a vehicle part which interacts with the closing device (1) from a closed position into an open position, and the holding device (2) forming at least part of the means (12, 18) for locking the lock holder (3, 5), the holding device (2) having a holder (12), the holder (12) having a damping means (18), it being possible for the lock holder (3) to be held by means of the damping means (18), the holder (12) engaging around the lock holder (3, 5) at least in regions, it being possible for the vehicle part to be held by means of the holder (12), **characterized in that** the holding device (2) can be electrically driven.

2. The motor vehicle closing device (1) according to claim 1,
**characterized in that** the holder (12) can be guided in the closing device (1), in particular can be guided by the mechanism (10) of the holding apparatus (2) and/or the closing device (1).

3. The motor vehicle closing device (1) according to any of claims 1 or 2, **characterized in that** the damping means (18) is designed as a stop buffer.

4. The motor vehicle closing device (1) according to any of claims 1 to 3, **characterized in that** the damping means (18) is provided with a U-shaped protective shell.

5. The motor vehicle closing device (1) according to any of claims 1 to 4, **characterized in that** the lock holder (3) can be held, in particular locked, by means of the protective shell.

6. The motor vehicle closing device (1) according to any of claims 1 to 5, **characterized in that** the holder (12) is designed as a lever.

## Revendications

1. Appareil de fermeture de véhicule automobile (1) présentant un mécanisme de verrouillage comportant un loquet rotatif (4) et au moins un cliquet d'arrêt, dans lequel le loquet rotatif (4) peut être encliqueté dans au moins une position d'encliquetage à l'aide du cliquet d'arrêt, une gâche de serrure (3, 5), dans lequel la gâche de serrure (3, 5) peut être mise en prise avec le loquet rotatif (4) à l'aide d'un mouvement relatif entre l'appareil de fermeture (1) et la gâche de serrure (3, 5) et le mécanisme de verrouillage peut être transféré dans une position d'encliquetage et un moyen pour le blocage (12, 18) de la gâche de serrure (3, 5) dans une position d'encliquetage principale du mécanisme de verrouillage, dans lequel un appareil de mise en place (2) est prévu, dans lequel, à l'aide de l'appareil de mise en place (2) une pièce de véhicule coopérant avec l'appareil de fermeture (1) peut être transférée d'une position d'ouverture à une position d'ouverture et l'appareil de mise en place (2) forme au moins une pièce du moyen pour le blocage (12, 18) de la gâche de serrure (3, 5), dans lequel l'appareil de mise en place (2) présente une monture (12), dans lequel la monture (12) présente un moyen d'amortissement (18), dans lequel la gâche de serrure (3) peut être maintenue à l'aide du moyen d'amortissement (18), dans lequel la monture (12) entoure au moins par zones la gâche de serrure (3, 5), dans lequel la pièce de véhicule peut être mise en place à l'aide de la monture (12), **caractérisé en ce que** l'appareil de mise en place (2) peut être entraîné électriquement.

2. Appareil de fermeture de véhicule automobile (1) selon la revendication 1, **caractérisé en ce que** la monture (12) peut être guidée dans l'appareil de fermeture (1), en particulier peut être guidée par le mécanisme (10) du dispositif de mise en place (2) et/ou de l'appareil de fermeture (1).

3. Appareil de fermeture de véhicule automobile (1) selon l'une des revendications 1 ou 2, **caractérise en ce que** le moyen d'amortissement (18) est conçu sous forme de tampon de butée.

4. Appareil de fermeture de véhicule automobile (1) selon l'une des revendications 1 à 3, **caractérisé en ce que** le moyen d'amortissement (18) est doté d'une coque de protection en forme de U.

5. Appareil de fermeture de véhicule automobile (1) selon l'une des revendications 1 à 4, **caractérisé en ce que** la gâche de serrure (3) peut être maintenue, en particulier bloquée, à l'aide de la coque de protection.

6. Appareil de fermeture de véhicule automobile (1) selon l'une des revendications 1 à 5, **caractérise en ce que** la monture (12) est conçue sous la forme d'un levier.
